# FASCICULE DE BREVET EUROPEEN

(11) **EP 2 614 898 B1**
(45) Date de publication et mention de la délivrance du brevet: **26.12.2018**
(21) Numéro de dépôt: 13150992.9
(22) Date de dépôt: 11.01.2013
(51) Int. Cl.: B08B 1/00, B08B 6/00, B41J 11/00, B44C 1/18

(54) **Dispositif et procédé de récupération de particules sans dispersion polluante**
Vorrichtung und Verfahren zur Partikelrückgewinnung ohne umweltverschmutzende Dispersion
Device and method for recovering particles without polluting dispersion

(30) Priorité: 11.01.2012 FR 1250273
(43) Date de publication de la demande: 17.07.2013
(73) Titulaire: Ink Jet Technology, 94200 Ivry Sur Seine (FR)
(72) Inventeur: Abergel, Edmond, 75012 PARIS (FR); Gautier-Le Boulch, Louis, 92190 MEUDON (FR)
(74) Mandataire: Debay, Yves

(56) Documents cités:
- EP-A1- 1 780 016
- US-A1- 2001 022 904

## Description

### DOMAINE TECHNIQUE DE L'INVENTION

La présente invention se rapporte au domaine de l'impression sans contact physique avec un substrat, et plus particulièrement une machine permettant d'une part le dépôt d'un produit d'impression de viscosité allant jusqu'à 1000 centipoises suivi du dépôt uniforme sur tout le substrat, avant séchage du produit d'impression, de particules brillantes et pouvant être chargées électriquement, et d'autre part de la récupération et de la réutilisation des particules brillantes n'ayant pas adhéré sur le substrat.

### ARRIERE-PLAN TECHNOLOGIQUE DE L'INVENTION

De façon connue en soi, il existe des machines permettant, sans contact sur une portion du substrat, le dépôt sur divers substrats de produits ayant une viscosité relativement forte, par exemple et de façon non limitative du vernis ou de la colle. Une telle machine numérique à jet de matière visqueuse est bien décrite dans la littérature. A titre d'exemple, le document EP 1749670 décrit une machine numérique à jet de matière visqueuse comprenant un poste de lecture - permettant le guidage du substrat - un poste de pose - permettant le dépôt de la matière visqueuse sur le substrat - et un poste de séchage comportant un four à infra rouge, à courant d'air chaud ou UV. Il est également connu des dispositifs et procédés permettant de réaliser le dépôt sans courant d'encres métalliques, métaux ou oxydes de métaux, sur les substrats, comme cela est bien décrit dans le document WO 2011064387, qui présente un procédé d'impression par sérigraphie ou par jet d'encre. Cependant ce procédé diffère du dépôt d'une matière visqueuse sur un substrat suivi du dépôt de particules sensibles aux champs électrostatiques et pouvant être métallisées, avant le séchage de ladite matière visqueuse.

D'autre part, il est également bien connu dans l'état de la technique l'utilisation de courants alternatifs pour créer des champs électrostatiques. De nombreux documents décrivent l'utilisation de tels champs, toujours dans un but d'amélioration de la qualité ou de la résolution d'impression. Ceci est connu du document EP 1780016 A1 qui est considéré comme l'état de la technique le plus proche.

Par exemple, le document US 2001/0022904 décrit un dispositif permettant de récupérer et de réutiliser les particules de toner sur le tambour photosensible à l'aide d'un système conducteur d'électricité induisant la création d'un champ électrique alternatif entre ledit système conducteur et le tambour photosensible. Cependant, on ne trouvera pas dans ce document, ni dans aucun autre traitant de la récupération de particules de toner à l'aide de champs électrostatiques alternatifs, de description concernant le fait d'intercaler entre les électrodes un substrat ayant des propriétés électrostatiques moins bonnes que l'air.

Une autre application liée à la génération et à l'utilisation de champs électriques alternatifs est bien décrite dans de nombreux documents de l'art antérieur, notamment dans la demande de brevet EP 1914603 qui décrit l'utilisation d'un champ électrostatique alternatif appliqué entre le tambour photosensible et le tambour de transfert. Le but de la manoeuvre est de mieux contrôler la répartition des charges électrostatiques sur la surface du tambour photosensible ce qui a pour effet d'améliorer la répartition des particules de toner sur ledit tambour et in fine d'améliorer la résolution d'impression. Cependant, on ne retrouve à aucun moment la possibilité et le fait d'intercaler entre les électrodes un substrat ayant des propriétés électrostatiques moins bonnes que l'air.

Enfin, il est connu dans l'état de la technique des machines d'impression permettant la dépose sélective de paillettes, de poudres colorées ou de poudres gonflantes sur des supports plats cellulosiques, synthétiques ou tissés. Le procédé permettant cette dépose sélective inclut le dépôt d'une couche adhérente, par exemple un vernis, suivi d'un dépôt par saupoudrage sur toute la surface du produit de paillettes ou de poudre. Cette étape est suivie par la récupération des paillettes ou des particules de poudre en excédant par effets combinés de vibration, de soufflage, d'aspiration et de réinjection dans le dispositif de saupoudrage, puis le produit est séché à l'air chaud, ou bien par utilisation d'infrarouge et ou d'UV. Ce type de machine présente l'inconvénient de disperser les paillettes ou les particules de poudre, très volatiles, à cause des flux d'air générés, polluant ainsi l'environnement de travail. D'autre part, ces systèmes de récupération sont très difficiles à nettoyer, ce qui engendre des pertes de productivité lorsqu'on doit changer les matières premières utilisées.

### DESCRIPTION GENERALE DE L'INVENTION

La présente invention a pour objet de proposer un nouveau dispositif et un nouveau procédé assurant - suite au dépôt d'un produit d'impression de viscosité allant jusqu'à 1000 centipoises suivi du dépôt uniforme sur tout le substrat, avant séchage du produit d'impression, de particules brillantes susceptibles de se charger électriquement ou pouvant être métalliques- la récupération et la réutilisation desdites particules sans générer une dispersion polluante.

A cet effet, l'invention concerne un ensemble selon la revendication 1.

Ainsi, un tel ensemble permet de récupérer des paillettes ou des particules de poudres sans utiliser de flux d'air dispersant une partie des particules ou paillettes.

Selon une autre particularité, l'ensemble est caractérisé en ce que le dispositif électrostatique en vis-à-vis des paillettes déposées sur le substrat est recouvert d'une couche isolante de l'électricité.

C'est le cas si les paillettes ou particules à récupérer sont conductrices.

Selon une autre particularité, l'ensemble est caractérisé en ce que les deux dispositifs électrostatiques sont deux cylindres tournant en sens opposé, chacun comportant sur sa périphérie une pluralité de surfaces conductrices agencées parallèlement à l'axe de rotation du cylindre, deux surfaces conductrices adjacentes d'un même cylindre étant alimentées avec des potentiels électriques variables et étant séparées par une zone neutre, de façon que les surfaces conductrices en vis-à-vis de part et d'autre du substrat créent au niveau d'au moins une zone du substrat et/ou des paillettes déposées sur ladite zone du substrat une alternance de polarités électriques, le substrat étant entrainé par des moyens d'entrainement selon un cheminement passant entre les deux cylindres en vis-à-vis de part et d'autre du cheminement du substrat à une vitesse inférieure à la vitesse de rotation des cylindres.

Cette configuration permet, avec un gain de place évident, de contrôler aisément la fréquence de modification des limites de tensions des surfaces conductrices et de la différence de potentiel électrique entre les surfaces conductrices en regard, en agissant sur la vitesse relative de déplacement des cylindres par rapport à au moins une zone de substrat.

Selon une autre particularité, l'ensemble est caractérisé en ce que le champ électrique existant entre deux surfaces conductrices en vis-à-vis est compris entre 1 et 10 000 kV/m, et préférentiellement entre 20 et 2 000 kV/m.

Un tel champ électrique est justifié par la taille et la masse des particules à mouvoir.

Selon une autre particularité, l'ensemble est caractérisé en ce que les dispositifs électrostatiques de part et d'autre du substrat sont montés sur un dispositif permettant la variation de leur écartement, pour l'adapter à l'épaisseur du substrat.

Selon une autre particularité, l'ensemble est caractérisé en ce que la fréquence d'un cycle de modification du potentiel électrique sur les surfaces conductrices en regard est comprise entre 1 et 100 Hz.

Ainsi, la fréquence du champ électrique généré est suffisamment élevée pour permettre un nombre suffisant de cycles d'inversion de la polarité de la charge des paillettes lorsqu'au moins une zone de substrat passe entre les deux dispositifs électrostatiques.

Selon une autre particularité, l'ensemble est caractérisé en ce que le substrat peut être recouvert de façon continue ou discontinue d'un vernis liant au substrat les paillettes en contact avec le vernis, les paillettes enlevées appartenant aux zones non recouvertes de vernis ou appartenant à la couche de paillettes n'étant pas en contact avec le vernis.

Selon une autre particularité, l'ensemble est caractérisé en ce que les paillettes sensibles aux champs électriques sont obtenues suite au broyage ou à la granulation d'un film en matériau polymère et/ou plastique, métallisé ou non.

Selon une autre particularité, l'ensemble est caractérisé en ce que les paillettes sensibles aux champs électriques sont obtenues suite au broyage ou à la granulation d'un film métallique.

Selon une autre particularité, l'ensemble est caractérisé en ce que les paillettes sensibles aux champs électriques ont une taille comprise entre 10 et 1000 micromètres, et préférentiellement une taille comprise entre 30 et 100 micromètres.

Selon une autre particularité, l'ensemble est caractérisé en ce que les paillettes sensibles aux champs électriques sont enrobées d'un liant activé par la chaleur.

Ainsi, lors du passage dans le poste de séchage, comportant un four de séchage UV ou à infrarouge, les particules se lient d'autant mieux entre elles et au substrat.

Un objectif supplémentaire de l'invention est de proposer un procédé de récupération de particules sensibles aux champs électriques.

A cet effet, l'invention concerne un procédé de récupération de paillettes sensibles aux champs électriques, déposées uniformément sur un substrat comportant un motif imprimé réalisé avec un vernis visqueux humide, caractérisé en ce qu'il comporte :
a une étape de charge des surfaces conductrices des dispositifs électrostatiques, de manière à polariser une même zone de substrat et/ou des paillettes déposées sur ladite zone et à créer une différence de potentiel électrique entre au moins deux surfaces conductrices en regard de part et d'autre du substrat,
b une étape de nettoyage des surfaces conductrices du dispositif électrostatique pour élimination des paillettes (5) attirées par les surfaces conductrices du dispositif électrostatique en vis-à-vis de la surface du substrat traitée par le dispositif,
c une étape de récupération dans un réservoir des paillettes ayant adhéré sur la les surfaces conductrices du dispositif électrostatique en vis-à-vis de la surface du substrat traitée par le dispositif,
d une étape de charge des surfaces conductrices des dispositifs électrostatiques, de manière à modifier les valeurs de potentiels électriques existant sur les surfaces conductrices en regard de part et d'autre du substrat, avec une vitesse de modification plus grande que la vitesse de déplacement du substrat, pour induire l'inversion de la polarité d'au moins une même zone du substrat et/ou des paillettes déposées sur ladite zone du substrat,
e une étape de répétition cyclique des étapes b à d, jusqu'à récupération complète des paillettes n'ayant pas adhéré sur la surface imprimée du substrat, ou sur les zones non imprimées.

Selon une autre particularité, le procédé est caractérisé en ce que le cycle d'inversion de la polarité électrique d'au moins une même zone de substrat et/ou des paillettes déposée sur ladite zone du substrat est assurée par la rotation en sens opposé de deux cylindres positionnés de part et d'autre du substrat, chaque cylindre étant constitué d'une pluralité de surfaces conductrices sur sa périphérie, agencées parallèlement à l'axe de rotation du cylindre, deux surfaces conductrices adjacentes d'un même cylindre étant alimentées avec des potentiels variables et étant séparées par une zone neutre, de façon que les surfaces conductrices en vis-à-vis de part et d'autre du substrat créent au niveau des paillettes (5) et/ou du substrat (3) une alternance de polarité électrique, le substrat (3) étant entrainé par des moyens d'entrainement selon un cheminement passant entre deux surfaces conductrices (200, 210) en vis-à-vis de part et d'autre du substrat (3) à une vitesse inférieure à la vitesse de rotation des cylindres.

Selon une autre particularité, le procédé est caractérisé en ce que le rapport entre la vitesse absolue de rotation des cylindres et la vitesse de translation du substrat est supérieure ou égale à 2π/α, α étant l'angle d'un secteur angulaire dans lequel est compris au moins une surface conductrice.

Un objectif supplémentaire de l'invention est de proposer l'intégration d'un dispositif de récupération de particules sensibles aux champs électriques au sein d'une machine numérique à jet de matière visqueuse.

A cet effet, selon une autre particularité, l'ensemble comprend une machine numérique à jet de matière visqueuse pour pose d'un motif de matière visqueuse sur une face d'un substrat en conformité avec une image digitale et comprenant un magasin d'entrée et un magasin de sortie, un moyen informatique de gestion des opérations sur chacun des postes de travail, un moyen de déplacement du substrat entre les différents postes de travail un moyen de préhension et de transfert du substrat, du magasin d'entrée vers le moyen de déplacement et du moyen de déplacement vers le magasin de sortie, caractérisé en ce qu'elle comporte au moins :
- un poste de lecture qui lit et détermine au moins une position du substrat et/ou de repères marqués sur le substrat,
- un poste de pose du motif visqueux composé au moins d'une série de buses ou de têtes jet d'encre agencées selon une rampe, chaque buse ou tête jet d'encre étant pilotée séparément par des moyens de commandes, et alimentée par un réservoir contenant du produit à viscosité moyenne ou importante à projeter sur le substrat pendant un déplacement relatif entre le substrat et le poste de pose, pour effectuer la pose du produit dans une zone déterminée du substrat, en conformité avec des informations mémorisées dans les moyens informatiques et reçues par les moyens de commande, ces informations étant représentatives d'une image digitale souhaitée,
- un poste de pose de paillettes solides et sensibles aux champs électriques, pour recouvrir uniformément de paillettes la totalité de la surface du substrat recouverte de vernis encore humide, et éventuellement les zones non recouvertes de vernis,
- un poste équipé du système de récupération,
- un poste de séchage comportant un four de séchage à infra rouge ou UV;
le contrôle des moyens de commande du poste de pose en fonction de la position du substrat, du poste de lecture et du poste de séchage et/ou la gestion des informations captées aux différents postes de travail pour coordonner les opérations étant effectué par les moyens informatiques de gestion en fonction d'un fichier de programmation.

Selon une autre particularité, la machine est caractérisée en ce qu'un poste de nettoyage de la surface d'impression du substrat est intégré après le poste de séchage.

Selon une autre particularité, la machine est caractérisée en ce qu'elle comporte un bac de récupération pour les paillettes sensibles aux champs électriques échappées par débordement sur le substrat.

Ainsi, le système de récupération objet de l'invention peut être vu comme un module complémentaire pouvant être inséré dans une machine numérique d'impression, le principal intérêt de ce dispositif étant de récupérer les particules qui n'auront pas adhéré sur le substrat, soit par absence de matière visqueuse sur le substrat en certains endroits, soit par débordement.

L'invention, avec ses caractéristiques et avantages, ressortira plus clairement à la lecture de la description faite en référence aux dessins annexés dans lesquels :
La figure 1 illustre un schéma du système de récupération dans un mode de réalisation, incluant les dispositifs électrostatiques, le dispositif de charge, les dispositifs de nettoyage et de récupération des paillettes.
La figure 2 illustre un mode de réalisation préférentiel des dispositifs électrostatiques.
La figure 3 représente schématiquement la machine d'impression, incluant le système de récupération de particules.
La figure 4a illustre un cycle d'inversion de la polarité électrique d'une même zone de substrat et des paillettes situés entre des surfaces conductrices en regard dans un mode de réalisation.
La figure 4b illustre un cycle d'inversion de la polarité électrique d'une même zone de substrat et des paillettes situés entre des surfaces conductrices en regard dans un mode de réalisation préférentiel.
La figure 4c représente un zoom de la figure 4b illustrant les inversions de polarité augurant au niveau de la zone Z du substrat dans un mode de réalisation préférentiel.

### DESCRIPTION DES MODES DE REALISATION PREFERES DE L'INVENTION

Considérons tout d'abord la figure 3. La machine est contrôlée par un ordinateur de contrôle (70) qui commande les différents postes de travail et également qui collecte les informations des différents capteurs. Les capteurs donnent par exemple, des informations de positions des substrats, des informations de configurations des substrats (3) ou des informations de validation suite à une opération correctement effectuée ou non. Les substrats (3) en attente d'impression sont placés dans un magasin d'entrée ayant une capacité définie en fonction de la nature du substrat (3) et des besoins pour l'impression. Dans un exemple de réalisation, le magasin d'entrée est prévu pour accepter plusieurs milliers de substrats (3) de nature, d'épaisseur jusqu'à 800 µm et de dimension variable (format carte de crédit jusqu'au format A0) et éventuellement dont au moins une face est en plastique. Une fois le processus de pose terminé, les substrats (3) sont stockés dans un magasin de sortie ayant généralement la même capacité que le magasin d'entrée. Un dispositif de préhension des substrats permet de sortir les substrats du magasin d'entrée et de les disposer sur des moyens d'entraînement, par exemple un convoyeur, pour les déplacer le long d'une chaîne de travail comportant plusieurs postes de travail. Le premier poste de travail de la chaîne est un margeur (71) avec indexage du substrat qui permet la mise en position par rapport à deux bords de référence ou la détection d'un repère imprimé sur le substrat (3). Un capteur va détecter les informations de positions et les transmettre à l'ordinateur par un réseau câblé ou sans fils. Ces informations stockées en mémoire dans l'ordinateur seront ensuite réutilisées à d'autres postes de travail, pilotés par l'ordinateur. Des contrôles sont également effectués afin de détecter la présence d'un substrat (3) unique à chaque poste du convoyeur. Enfin, suivant les modes de réalisation, les substrats (3) à traiter peuvent être continus, par exemple et de façon non limitative des bobines de papier, ou discontinus.

Le poste de travail suivant est le dispositif de projection (72) du produit à appliquer sur le support. Le dispositif de projection (72) comporte un réservoir qui contient le produit visqueux à projeter. Des exemples non limitatifs de produits contenus dans le réservoir sont du vernis, de l'encre grattable, de l'encre conductrice ou de la colle dont les viscosités moyennes sont comprises entre 100 et 1000 centipoises c'est à dire bien supérieures aux viscosités des encres d'impression qui sont normalement d'une dizaine de centipoises. Dans la suite de la description, on emploiera la terminologie « vernis » pour désigner tous types de vernis ou d'encres décrits précédemment. L'alimentation du réservoir non représentée est effectuée, par exemple, manuellement ou automatiquement par un circuit d'alimentation ou encore de façon semi-automatique par un dispositif piloté par un opérateur. Le réservoir est relié à un dispositif de mise en pression. Dans certains modes de réalisation préférentiels, des têtes jet d'encre assure la projection de vernis sur la face imprimable du substrat (3). Dans certains modes de réalisation, des buses sont alimentées directement par le dispositif de mise en pression, et toutes pilotées individuellement par un dispositif de pilotage des buses, de manière non limitative commandé par l'ordinateur. Les buses sont alignées et montées dans une rampe, formant ainsi une rampe de buses. Chaque buse est constituée par l'extrémité d'une aiguille creuse qui est mise en vibration par un actionneur piézoélectrique collé sur le résonateur formé par le montage de l'aiguille creuse en rampe. Le pilotage de chaque buse est un procédé électro-acoustique, c'est-à-dire que le produit est projeté par une vibration contrôlée par une excitation électrique. Les buses espacées de 0,1 à 0,5 mm permettent ainsi de couvrir une surface précise.

La zone de pose est définie pour chaque substrat (3) par un fichier de paramétrage comprenant au moins une image digitale conforme à au moins un motif d'impression, ledit fichier étant compris dans une zone mémoire de l'ordinateur, concernant la forme de la zone, sa position sur le substrat par rapport aux repères du substrat, la quantité de produit à projeter, un logiciel de commande de la machine exploitant ces informations pour les traduire en paramètres de déplacement relatif du substrat et des buses, de commande sélective des buses et de réitération de passage décalé du substrat devant les buses pour produire si nécessaire de lignes jointives.

Le poste suivant assure le dépôt (73) de particules ou de paillettes (5) sur la totalité de la surface du substrat (3) recouverte de vernis encore humide, ainsi que sur les zones éventuelles non recouvertes de vernis. Les particules (5) déposées peuvent être conductrices d'électricité ou non, brillantes ou non. Ces particules (5) peuvent être de taille variable, de 10 micromètres à 1 mm. Dans la suite de la description, on nommera « paillettes » de telles particules. Dans les modes de réalisation préférés, la taille des paillettes (5) sera comprise entre 30 et 100 micromètre. Dans des modes de réalisation et de façon non limitative, les paillettes (5) sont fabriquées suite au broyage ou à la granulation d'un film en matériau polymère et/ou plastique, qui peut être métallisé ou non. Dans certains mode de réalisation et de façon non limitative, les paillettes (5) sont fabriquées suite au broyage ou à la granulation d'un film métallique, par exemple et de façon non limitative un film de cuivre ou d'aluminium. Dans des modes de réalisation, les paillettes (5) peuvent être recouvertes d'un liant, activé par la chaleur, le dit liant favorisant l'adhésion des paillettes (5) sur le substrat (3) traité.

Le poste suivant assure la récupération (74) des paillettes (5) appartenant à des couches de paillettes (5) n'étant pas en contact avec le vernis, ou bien déposées sur des zones éventuelles du substrat (3) non recouvertes de vernis. En effet, les paillettes (5) étant déposées sur la totalité de la surface du substrat (3), la surface du motif d'impression étant inférieure ou égale à la surface totale, une certaine quantité de paillettes (5) ne sera pas mis en contact avec le vernis humide et par conséquent non liées au substrat (3). Considérant la figure 1, le poste de récupération (74) est constitué d'un système de récupération des paillettes (5) non adhérentes au substrat (3), ce système étant constitué de dispositifs électrostatiques (20, 21), d'un dispositif de charge (1), d'un dispositif de nettoyage (41) et d'un réservoir de récupération (4). Chacun de ces dispositifs va maintenant être décrit.

Le système de récupération (74) est constitué de deux dispositifs électrostatiques (20, 21) en vis-à-vis de part et d'autre du substrat (3) à imprimer. Le dispositif électrostatique (21) situé en vis-à-vis de la face imprimable du substrat (3) ne rentre jamais en contact avec le dit substrat (3). Dans certains modes de réalisation, le dispositif électrostatique (20) en vis-vis de la surface non imprimable du substrat (3) peut être en contact avec le dit substrat (3). Chaque dispositif électrostatique (20, 21) est constitué d'au moins une surface conductrice d'électricité (200, 210), pouvant être chargée électriquement à l'aide d'un dispositif de charge (1) qui sera décrit plus loin. Dans certains modes de réalisation, ces surfaces (200, 210) intégrées aux dispositifs électrostatiques (20, 21) sont planes. Dans certains modes de réalisations, les surfaces conductrices (210) du dispositif électrostatique (21) en vis-à-vis de la face imprimable du substrat (3) peuvent être recouvertes d'une couche isolante de l'électricité. Dans certains modes de réalisation, les dispositifs électrostatiques (20, 21) situés de part et d'autre du substrat (3) sont montés sur un dispositif permettant la variation de leur écartement, pour adapter le dystème de récupération à l'épaisseur et au type de substrat (3).

Dans certains modes de réalisation, et considérant la figure 2, chaque dispositif électrostatique (20, 21) peut prendre la forme d'un cylindre dont le diamètre dépendra du reste de l'installation, et comportant une pluralité de surfaces conductrices (200, 210) sur la périphérie de chaque cylindre. Dans certains modes de réalisation, ces surfaces conductrices (200, 210) sont agencées parallèlement à l'axe de rotation (X-X) du cylindre. Les surfaces conductrices (200, 210) adjacentes sont alimentées avec des potentiels électriques variables, et séparées par une zone électriquement neutre (220) afin d'éviter la génération d'un champ électrique, voire d'arcs électriques entre deux surfaces conductrices (200, 210) adjacentes. Deux cylindres disposés en vis-à-vis de part et d'autre du substrat (3) tournent en sens opposé. Les surfaces conductrices (200, 210) en vis-à-vis de part et d'autre du substrat (3) sont polarisées de manière qu'il existe toujours une différence de potentiel entre deux surfaces conductrices (200, 210) en regard, quelque soit la vitesse de rotation des cylindres, polarisant une zone (Z) du substrat (3) et/ou des paillettes (5) déposées sur ladite zone (Z). Dans certains mode de réalisation, la valeur absolue de la vitesse de rotation des cylindres est la même, ainsi que le nombre de surfaces conductrices (200, 210) situées sur la périphérie de chaque cylindre. Le nombre de surfaces conductrices (200, 210) présentes sur un cylindre est limité par le risque de génération d'arcs électriques entre deux surfaces conductrices (200, 210) adjacentes. Ainsi, on s'assurera que la zone isolante (220) présente entre deux surfaces conductrices (200, 210) adjacentes est suffisamment large pour éviter la génération de tels arcs électriques.

Le système de récupération (74) comprend également un dispositif de charge (1), destiné à charger électriquement les surfaces conductrices (200, 210) des dispositifs électrostatiques (20, 21) décrits plus haut. Ce dispositif de charge (1) peut être, par exemple et de façon non limitative, un générateur haute tension, un dispositif corona, ou tout autre appareil générateur de tension, permettant la génération de potentiels électriques variables sur les surfaces conductrices (200, 210) et d'une différence de potentiel électrique entre les surfaces conductrices (200, 210) des dispositifs électrostatiques (20, 21) en regard, induisant le déplacement des paillettes (5) perpendiculairement au plan du substrat (3), vers les surfaces conductrices (210) du dispositif électrostatique (21) en vis-à-vis de la surface du substrat (3) sur laquelle sont déposées les paillettes (5). Dans des modes de réalisation, la vitesse de rotation des dispositifs électrostatiques (20, 21) cylindriques est supérieure à la vitesse de translation des substrats (3) entrainés par le convoyeur. La valeur absolue du champ électrique résultant entre les surfaces conductrices (200, 210) en regard est comprise entre 1 000V/m (volts par mètre) et 10 000 000 V/m, et de façon préférentielle entre 20 000 V/m et 2 000 000 V/m. Les champs électriques générés doivent en effet être suffisamment fort pour permettre le déplacement des paillettes (5), dont la taille peut avoir un ordre de grandeur de l'ordre du millimètre, comme indiqué plus haut.

Le système de récupération (74) est également pourvu d'un dispositif de nettoyage (41) situé au niveau du dispositif électrostatique (21) en vis-à-vis de la face du substrat (3) recouverte du vernis et des paillettes (5), le dispositif de nettoyage (41) étant en déplacement relatif par rapport au dispositif électrostatique (21), et d'un réservoir de récupération (4) des paillettes (5) décollées des surfaces conductrices (210) du dispositif électrostatique (21) par le biais du dispositif de nettoyage (41). Dans certains modes de réalisation, le dispositif de nettoyage (41) peut-être une racle mobile et le réservoir(4) être relié au dispositif de dépôt (73) de paillettes (5).

Le poste suivant de la machine de projection est le four de séchage (75). Le four permet de sécher complètement ou partiellement le produit projeté. Le séchage, en fonction du produit appliqué, peut être réalisé par un rayonnement infra rouge dans le cas d'un vernis aqueux ou par UV en fonction du produit projeté. Le séchage permet ensuite au substrat (3) d'être stocké dans le magasin de sortie, sans que le produit projeté ne se transfère sur d'autres substrats (3) ou sur le magasin avec lesquels le substrat (3) est en contact.

De manière optionnelle, un dispositif de nettoyage (76) de la surface d'impression du substrat (3) peut être intégré à la machine d'impression à la suite du poste de séchage (75). Ce dispositif permet d'enlever les paillettes (5) résiduelles et non adhérentes éventuelles.

De manière optionnelle, la machine d'impression peut comporter un bac de récupération (non représenté) des paillettes (5) échappées de la machine par débordement.

Le contrôle des moyens de commande (70) du poste de pose en fonction de la position du substrat, du poste de lecture et du poste de séchage et/ou la gestion des informations captées aux différents postes de travail pour coordonner les opérations sont effectués par les moyens informatiques de gestion en fonction d'un fichier de programmation établi.

L'invention permet ainsi, grâce au système de récupération (74) des paillettes (5) placé à la suite du dispositif de dépôt (73) de paillettes (5), de récupérer et de réutiliser les paillettes (5) qui n'ont pas adhéré sur un substrat (3), suivant un procédé se déroulant en plusieurs étapes successives, et qui vont maintenant être décrites.

Dans un premier temps, notons que le substrat (3) à imprimer passe successivement par tous les postes constituant la machine d'impression, depuis le magasin d'entrée jusqu'à la réception des substrats imprimés. Dans un mode de réalisation, la vitesse de transport du substrat (3) depuis le magasin d'entrée jusqu'à la réception du substrat (3) est comprise entre 10 et 40 mètres par minute, dépendant essentiellement de la complexité des motifs d'impression.

Juste avant le passage dans le poste de récupération des paillettes (5), une couche de vernis a été déposée sur le substrat (3) suivant un motif prédéterminé, conformément à une image digitale enregistrée dans un fichier, suivi d'un dépôt uniforme de paillettes (5) sur la totalité de la surface du substrat (3).

La première étape, noté a, va consister en la charge des surfaces conductrices (200, 210) des dispositifs électrostatiques (20, 21), de manière à polariser une même zone (Z) de substrat (3) et/ou de paillettes (5) déposées sur ladite zone (Z) de substrat (3), et à générer une différence de potentiel électrique entre les surfaces conductrices (200, 210) en regard. Ainsi, une partie des paillettes (5) déposées sur ladite zone (Z) sera attirée vers la ou les surfaces conductrices (210) polarisées en vis-à-vis du substrat (3). En chargeant ces surfaces conductrices (200, 210) en vis-à-vis, un champ électrique est généré entre le substrat (3) et la ou les surfaces conductrices (210) en vis-à-vis du substrat (3). La valeur absolue de ce champ électrique pourra être comprise entre 1 kV/m et 10 000 kV/m, et de manière préférentielle entre 20 kV/m et 2 000 kV/m. dont une partie. La valeur absolue du champ électrique sera établie en fonction de la taille et de la masse des paillettes (5) qui devront être soulevées. En effet, le champ électrique doit être suffisamment fort pour permettre aux paillettes (5) d'adhérer à la ou aux surfaces conductrices (210) en vis-à-vis de la face d'impression du substrat (3). Dans certains modes de réalisation, les surfaces conductrices (210) pourront être recouvertes d'une couche d'isolant de l'électricité si les paillettes (5) sont elles-mêmes conductrices d'électricité. La différence de potentiels pourra être ajustée en contrôlant la puissance du dispositif de charge (1) ou dans certains modes de réalisation en faisant varier la distance entre les surfaces conductrices (200, 210) de part et d'autre du substrat (3). De manière préférentielle, on prendra une distance entre les deux dispositifs électrostatiques (20, 21) au moins aussi grande que la distance permettant d'éviter la présence d'un arc électrique entre les surfaces conductrices (200, 210) situées de part et d'autre du substrat (3). Dans le cadre du fonctionnement du dispositif (74) au sein de la machine d'impression, cette distance s'apprécie au cas par cas, en fonction de l'épaisseur et du type de substrat (3) utilisé ; il est en effet aisé de repérer la distance minimum induisant l'apparition d'un arc électrique, car une brusque variation de consommation d'énergie électrique pourra être mesurée au niveau du dispositif de charge (1).

La deuxième étape, notée b, va consister en un nettoyage des surfaces conductrices (210) du dispositif électrostatique (21) pour élimination des paillettes (5) attirées par les surfaces conductrices (210) du dispositif électrostatique (21) en vis-à-vis de la surface du substrat (3) traitée par le dispositif de récupération. Ce dispositif de nettoyage (41) peut être une racle mobile qui pourra ainsi balayer la totalité de l'aire des surfaces conductrices (210) dudit dispositif électrostatique (21).

La troisième étape, notée c, consiste en la récupération et en la collection dans un réservoir (4), des paillettes (5) récupérées par le dispositif de nettoyage (41). Dans certains modes de réalisation, ce réservoir (4) est relié au dispositif de dépôt (73) de paillettes décrit plus haut.

La quatrième étape, notée d, va permettre de collecter une autre partie des paillettes (5) déposées sur le substrat (3), mais non adhérentes sur ce dernier. En effet, la différence de potentiel électrique entre les surface conductrices (200, 210) en regard créée à l'étape a, a polarisé une zone (Z) du substrat (3) et/ou de paillettes (5) déposées sur ladite zone (Z), et une première couche superficielle de paillettes (5) a été attirée vers le dispositif électrostatique (21) en vis-à-vis de la surface du substrat (3) sur laquelle sont déposées les paillettes. En se soulevant, les paillettes (5) abandonnent une partie de leurs charges électriques aux paillettes (5) du dessous, induisant une inversion de polarité de ces dernières. Cette quatrième étape consiste donc à modifier la polarité des surfaces conductrices (200, 210) en vis-à-vis de part et d'autre du substrat (3) avec une vitesse de modification plus grande que la vitesse de déplacement du substrat (3), de manière à inverser la polarité de la zone (Z) de substrat (3) et/ou des paillettes (5) déposées sur ladite zone (Z) de substrat (3). Dans certains modes de réalisation, le sens du champ électrique généré entre deux surfaces conductrices (200, 210) en regard reste inchangé. Ainsi une autre partie des paillettes (5) sera attirée vers le dispositif électrostatique (21) en vis-à-vis de la surface du substrat (3) sur laquelle sont déposées les paillettes (5). Le cycle des étapes b à d est répété tant que toutes les paillettes (5) présentes sur le substrat (3) et non adhérentes sur ledit substrat (3) ne seront pas toutes collectées.

Dans certains modes de réalisation, et de manière préférentielle, la fréquence du cycle de modification du potentiel électrique sur les surfaces conductrices (200,210) décrit plus haut sera comprise entre 1 et 100 Hz. La fréquence choisie dépend de plusieurs paramètres, que l'homme du métier saura prendre en compte en fonction de l'installation utilisée pour réaliser les impressions sur substrat (3). La fréquence du cycle d'inversion doit être suffisamment élevée pour permettre de soulever toutes les paillettes (5) non adhérentes au cours du passage du substrat (3) dans le dispositif de récupération (74), mais cette fréquence doit être suffisamment faible pour laisser le temps au paillettes (5) d'adhérer aux surfaces conductrices (210) du dispositif électrostatique (21) en vis-à-vis de la surface du substrat (3) sur laquelle sont déposées les paillettes (5).

Dans certains modes de réalisation, comme représenté figures 4a à 4c, le procédé peut être adapté à l'utilisation, en guise de dispositifs électrostatiques (20, 21), des cylindres décrits plus haut. Chaque cylindre est constitué de surfaces conductrices (200, 210) polarisées, les surfaces conductrices (200, 210) adjacentes étant alimentées avec des potentiels électriques variables. Les surfaces conductrices (200, 210) en vis-à-vis de part et d'autre du substrat (3) sont polarisées de manière qu'il existe toujours une différence de potentiel entre deux surfaces conductrices (200, 210) en regard, quelque soit la vitesse de rotation (V₂) des cylindres, polarisant une zone (Z) du substrat (3) et/ou des paillettes (5) déposées sur ladite zone (Z). Ainsi, le cycle d'inversion de la polarité électrique d'une même zone (Z) de substrat (3) et/ou de paillettes (5) déposées sur ladite zone (Z), est assuré par la rotation en sens opposé des deux cylindres. On contrôlera la fréquence du cycle d'inversion en ajustant la vitesse de rotation des cylindres. Dans certains modes de réalisation, et de manière à ce que l'intégralité de la surface du substrat (3) passant dans le poste équipé du système de récupération (74) selon l'invention soit soumise au champ électrique généré entre le substrat (3) et la surface conductrice (210) en regard de la surface du substrat sur laquelle sont déposées les paillettes (5), le rapport entre la vitesse de rotation (V₂) des cylindres et la vitesse de translation (V₁) du substrat dans la machine d'impression est supérieure ou égale à 2π/α, α étant l'angle d'un secteur angulaire dans lequel est compris au moins une surface conductrice (200, 210).

Dans un mode de réalisation préférentiel illustré figures 4b et 4c, les surfaces conductrices (200, 210) en regard sont polarisées de telle sorte que le champ électrique entre le substrat (3) et la surface conductrice (210) en regard de la surface du substrat (3) sur laquelle sont déposées des paillettes (5) ne change jamais de sens, tandis que la polarité électrique d'une zone (Z) de substrat (3) soumise à une différence de potentiel et/ou des paillettes (5) déposées sur ladite zone (Z) varie de manière cyclique suivant le procédé décrit plus haut. Par exemple et de façon non limitative, à un instant t1 > 0, le potentiel électrique d'une première surface conductrice (e1), située sur le cylindre (21) en regard d'une zone (Z) de substrat (3), est nul, tandis que le potentiel électrique de la surface (e'1) en regard de la première surface conductrice (e1), située sur l'autre dispositif électrostatique cylindrique (20), est de 5000 V. Cela induit la polarisation de la zone (Z) de substrat (3) en regard de la première surface conductrice (e1) et/ou des paillettes (5) déposées sur ladite zone (Z), qui acquièrent une charge de 2500 V. A un instant t2 > t1, les cylindres (20, 21) continuent leur mouvement rotatif à une vitesse V₂, tandis que le substrat avance entre les cylindres (20, 21 à la vitesse V₁. A un instant t3 > t2, une deuxième surface conductrice (e2), suite à la rotation du cylindre (21) en regard de la surface du substrat (3) sur laquelle sont déposées des paillettes (5), se trouve en regard de la zone (Z) du substrat (3), et en vis-à-vis d'une deuxième surface conductrice (e'2) située sur l'autre cylindre (20). Le potentiel de la surface conductrice (e2) en vis-à-vis de la surface du substrat (3) sur laquelle sont déposées des paillettes (5) est de -5000 V, tandis que le potentiel de la zone conductrice (e'2) en regard est nul. Les paillettes étant polarisées positivement et la surface conductrice (e2) en regard étant polarisée négativement, cela induit le déplacement des paillettes (5), chargées positivement, vers la surface conductrice (e2) en regard du substrat (3). Puis, la zone (Z) de substrat (3) et/ou les paillettes (5) déposées sur ladite zone (Z) en regard de la deuxième surface conductrice (e2), acquièrent une charge de - 2500 V. A un instant t4 > t3, une troisième surface conductrice (e3) du cylindre (21) en regard de la surface du substrat (3) sur laquelle sont déposées des paillettes (5) et chargée d'un potentiel électrique nul, arrive en regard de la zone (Z) du substrat (3), tandis que le potentiel de la zone conductrice (e'3), située sur l'autre cylindre (20), qui lui sera directement en regard, est de 5000 V. Cela induira, une fois les deux surfaces conductrices (e3, e'3) en regard, un déplacement des paillettes (5), chargées négativement, vers la surface conductrice (e3) en regard du substrat (3). Puis, la zone (Z) de substrat (3) en regard de la troisième surface conductrice (e3) et/ou des paillettes (5) déposées sur ladite zone (Z), acquièrent une charge de 2500 V. Puis le cycle recommence, la rotation à une vitesse V₂ des cylindres (20, 21) étant continue, tandis que le substrat avance à une vitesse V₁ dans la machine d'impression.

Dans un mode de réalisation illustré 4a, les surfaces conductrices (200, 210) en regard sont polarisées de telle sorte que le champ électrique entre le substrat (3) et la surface conductrice (210) en regard de la zone d'impression, est inversé de manière cyclique suivant le procédé décrit plus haut. Par exemple et de façon non limitative, à un instant t1 > 0, le potentiel électrique d'une première surface conductrice (e1), située sur le cylindre (21) en regard d'une zone (Z) de substrat (3), est de 10000 V, tandis que le potentiel électrique de la surface (e'1) en regard de la première surface conductrice (e1) située sur l'autre cylindre (20) est de -5000 V. Cela induit la polarisation de la zone (Z) de substrat (3) en regard de la première surface conductrice (e1) et/ou des paillettes (5) déposées sur ladite zone (Z), qui acquièrent une charge de 2500 V. A un instant t2 > t1, les cylindres (20, 21) continuent leur mouvement rotatif à une vitesse V₂, tandis que le substrat avance entre les cylindres (20, 21 à la vitesse V₁. A un instant t3 > t2, une deuxième surface conductrice (e2), suite à la rotation du cylindre (21) en regard de la surface du substrat (3) sur laquelle sont déposées des paillettes (5), se trouve en regard de la zone (Z) du substrat (3), et en vis-à-vis d'une deuxième surface conductrice (e'2) située sur l'autre cylindre (20). Le potentiel de la surface conductrice (e2) en vis-à-vis de la surface du substrat (3) sur laquelle sont déposées des paillettes (5) est de - 10000 V, tandis que le potentiel de la zone conductrice (e'2) en regard est de 5000 V . Les paillettes étant polarisées positivement et la surface conductrice (e2) en regard étant polarisée négativement, cela induit le déplacement des paillettes (5), chargées positivement, vers la surface conductrice (e2) en regard du substrat (3). Puis, la zone (Z) de substrat (3) et/ou les paillettes (5) déposées sur ladite zone (Z) en regard de la deuxième surface conductrice (e2), acquièrent une charge de -2500 V. A un instant t4 > t3, une troisième surface conductrice (e3) du cylindre en regard de la surface du substrat (3) sur laquelle sont déposées des paillettes (5) et chargée d'un potentiel électrique de 10000 V arrive en regard de la zone (Z) du substrat (3), tandis que le potentiel de la zone conductrice (e'3), située sur l'autre cylindre (20), qui lui sera directement en regard, est de -5000 V. Cela induira, une fois les deux surfaces conductrices (e3, e'3) en regard, un déplacement des paillettes (5), chargées négativement, vers la surface conductrice (e3) en regard du substrat (3). Puis, la zone (Z) de substrat (3) en regard de la troisième surface conductrice (e3) et/ou des paillettes (5) déposées sur ladite zone (Z), acquièrent une charge de 2500 V. Puis le cycle recommence, la rotation à une vitesse V₂ des cylindres (20, 21) étant continue, tandis que le substrat avance à une vitesse V₁ dans la machine d'impression

La présente demande décrit diverses caractéristiques techniques et avantages en référence aux figures et/ou à divers modes de réalisation. L'homme de métier comprendra que les caractéristiques techniques d'un mode de réalisation donné peuvent en fait être combinées avec des caractéristiques d'un autre mode de réalisation à moins que l'inverse ne soit explicitement mentionné ou qu'il ne soit évident que ces caractéristiques sont incompatibles. De plus, les caractéristiques techniques décrites dans un mode de réalisation donné peuvent être isolées des autres caractéristiques de ce mode à moins que l'inverse ne soit explicitement mentionné.

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration, mais peuvent être modifiés dans le domaine défini par la portée des revendications jointes, et l'invention ne doit pas être limitée aux détails donnés ci-dessus.

## Revendications

1. Ensemble comprenant un substrat (3) comportant un motif imprimé réalisé avec un vernis visqueux humide, des paillettes (5) susceptibles de se charger électriquement et un système de récupération (74) pour paillettes (5) susceptibles de se charger électriquement, déposées uniformément et non adhérentes sur le substrat (3), **caractérisé en ce que** le système de récupération (74) comporte :
- deux dispositifs électrostatiques (20, 21) contenant chacun au moins une surface conductrice (200, 210), placés en vis-à-vis et de part et d'autre d'un substrat (3) isolant recouvert de paillettes (5), le dispositif électrostatique (21) en vis-à-vis de la surface du substrat (3) n'entrant jamais au contact dudit substrat (3),
- au moins un dispositif de charge (1) assurant la génération d'au moins un potentiel électrique variable sur chaque surface conductrice (200, 210), de manière à ce que les surfaces en regard de part et d'autre du substrat (3), sensiblement dans le plan du substrat (3), créent une alternance de la polarité électrique d'au moins une même zone (Z) de substrat (3) et/ou des paillettes (5) déposées sur cette zone (Z) de substrat (3),
- an moins un dispositif de nettoyage (41) d'au moins une surface conductrice (210) du dispositif électrostatique (21), en déplacement relatif par rapport au dispositif électrostatique (21),
- au moins un réservoir (4) de récupération pour les paillettes (5) sensibles aux champs électriques ayant adhéré sur les surfaces conductrices (210) du dispositif électrostatique (21) en vis-à-vis de la surface du substrat (3) traitée.

2. Ensemble selon la revendication 1, **caractérisé en ce que** le dispositif électrostatique en vis-à-vis des paillettes (5) déposées sur le substrat (3) est recouvert d'une couche isolante de l'électricité.

3. Ensemble selon la revendication 1 ou 2, **caractérisé en ce que** les deux dispositifs électrostatiques (20, 21) sont deux cylindres tournant en sens opposé, chacun comportant sur sa périphérie une pluralité de surfaces conductrices (200, 210) agencées parallèlement à l'axe de rotation du cylindre, deux surfaces conductrices (200, 210) adjacentes d'un même cylindre étant alimentées avec des potentiels électriques variables et étant séparées par une zone neutre (220), de façon que les surfaces conductrices (200, 210) en vis-à-vis de part et d'autre du substrat (3) créent au niveau d'au moins une zone (Z) du substrat (3) et/ou des paillettes (5) déposées sur ladite zone (Z) du substrat (3) une alternance de polarités électriques, le substrat (3) étant entrainé par des moyens d'entrainement selon un cheminement passant entre deux cylindres (20, 21) en vis-à-vis de part et d'autre du cheminement du substrat (3) à une vitesse inférieure à la vitesse de rotation des cylindres.

4. Ensemble selon les revendications 1 à 3, **caractérisé en ce que** le champ électrique existant entre deux surfaces conductrices (200, 210) en vis-à-vis et contrôlé par l'ordinateur de contrôle (70) est compris entre 1 et 10 000 kV/m, et préférentiellement entre 20 et 2 000 kV/m.

5. Ensemble selon les revendications 1 à 4, **caractérisé en ce que** les dispositifs électrostatiques (20, 21) de part et d'autre du substrat (3) sont montés sur un dispositif permettant la variation de leur écartement, pour l'adapter à l'épaisseur du substrat (3).

6. Ensemble selon les revendications 1 à 5, **caractérisé en ce que** la fréquence d'un cycle de modification du potentiel électrique sur les surfaces conductrices (200, 210) en regard, contrôlé par l'ordinateur de contrôle (70), est comprise entre 1 et 100 Hz.

7. Ensemble selon la revendication 1, **caractérisé en ce que** les paillettes (5) sensibles aux champs électriques sont obtenues suite au broyage ou à la granulation d'un film en matériau polymère et/ou plastique, métallisé ou non.

8. Ensemble selon la revendication 1, **caractérisé en ce que** les paillettes (5) sensibles aux champs électriques sont obtenues suite au broyage ou à la granulation d'un film métallique.

9. Ensemble selon les revendications 1 et 8, **caractérisé en ce que** les paillettes (5) sensibles aux champs électriques ont une taille comprise entre 10 et 1000 micromètres, et préférentiellement une taille comprise entre 30 et 100 micromètres.

10. Ensemble selon les revendications 1 et 7 à 9, **caractérisé en ce que** les paillettes (5) sensibles aux champs électriques sont enrobées d'un liant activé par la chaleur.

11. Procédé de récupération de paillettes sensibles aux champs électriques, déposées uniformément sur un substrat (3) comportant un motif imprimé réalisé avec un vernis visqueux humide, **caractérisé en ce qu'**il comporte :
a. une étape de charge des surfaces conductrices (200, 210) des dispositifs électrostatiques (20, 21), de manière à polariser une même zone (Z) de substrat (3) et/ou des paillettes (5) déposées sur ladite zone (Z), et à créer une différence de potentiel électrique entre au moins deux surfaces conductrices (200, 210) en regard de part et d'autre du substrat (3),
b. une étape de nettoyage des surfaces conductrices (210) du dispositif électrostatique (21) pour élimination des paillettes (5) attirées par les surfaces conductrices (210) du dispositif électrostatique (21) en vis-à-vis de la surface du substrat (3) traitée par le dispositif,
c. une étape de récupération dans un réservoir (4) des paillettes ayant adhéré sur les surfaces conductrices (210) du dispositif électrostatique (21) en vis-à-vis de la surface du substrat (3) traitée par le dispositif,
d. une étape de charge des surfaces conductrices (200, 210) des dispositifs électrostatiques (20, 21), de manière à modifier les valeurs de potentiels électriques existant sur les surfaces conductrices (200, 210) en regard de part et d'autre du substrat (3), avec une vitesse de modification plus grande que la vitesse de déplacement du substrat (3), pour induire l'inversion de la polarité d'au moins une même zone (Z) du substrat (3) et/ou des paillettes (5) déposées sur ladite zone (Z),
e. une étape de répétition cyclique des étapes b à d, jusqu'à récupération complète des paillettes (5) n'ayant pas adhéré sur la surface d'impression du substrat (3).

12. Procédé selon la revendication précédente, **caractérisé en ce que** le cycle d'inversion de la polarité électrique d'au moins une même zone (Z) de substrat (3) et/ou des paillettes (5) déposées sur ladite zone (Z) du substrat (3) est assurée par la rotation en sens opposé de deux cylindres positionnés de part et d'autre du substrat (3), chaque cylindre étant constitué d'une pluralité de surfaces conductrices (200, 210) sur sa périphérie, agencées parallèlement à l'axe de rotation du cylindre, deux surfaces conductrices (200, 210) adjacentes d'un même cylindre étant alimentées avec des potentiels variables et étant séparées par une zone neutre (220), de façon que les surfaces conductrices (200, 210) en vis-à-vis de part et d'autre du substrat (3) créent au niveau des paillettes (5) et/ou du substrat (3) une alternance de polarité électrique, le substrat (3) étant entrainé par des moyens d'entrainement selon un cheminement passant entre deux surfaces conductrices (200, 210) en vis-à-vis de part et d'autre du substrat (3) à une vitesse inférieure à la vitesse de rotation des cylindres.

13. Procédé selon la revendication précédente, **caractérisé en ce que** le rapport entre la vitesse absolue de rotation des cylindres (V₂) et la vitesse de translation du substrat (V₁) est supérieure ou égale à 2π/α, α étant l'angle d'un secteur angulaire dans lequel est compris au moins une surface conductrice (200, 210).

14. Dispositif comprenant un ensemble selon la revendication 1 et une machine numérique à jet de matière visqueuse apte à poser un motif de matière visqueuse sur une face du substrat (3) en conformité avec une image digitale et comprenant un magasin d'entrée et un magasin de sortie, un moyen informatique (70) de gestion des opérations sur chacun des postes de travail, un moyen de déplacement du substrat entre les différents postes de travail un moyen de préhension et de transfert du substrat (3), du magasin d'entrée vers le moyen de déplacement et du moyen de déplacement vers le magasin de sortie, **caractérisé en ce que la machine numérique** comporte au moins :
- un poste de lecture apte à lire et déterminer au moins une position du substrat et/ou de repères marqués sur le substrat,
- un poste de pose (72) du motif visqueux composé au moins d'une série de buses ou de têtes jet d'encre agencées selon une rampe, chaque buse ou tête jet d'encre étant pilotée séparément par des moyens de commandes, et alimentée par un réservoir contenant du produit à viscosité moyenne ou importante à projeter sur le substrat pendant un déplacement relatif entre le substrat et le poste de pose, apte à effectuer la pose du produit dans une zone déterminée du substrat, en conformité avec des informations mémorisées dans les moyens informatiques et reçues par les moyens de commande, ces informations étant représentatives d'une image digitale souhaitée,
- un poste de pose (73) de paillettes (5) solides et sensibles aux champs électriques, apte à recouvrir uniformément de paillettes (5) la totalité de la surface du substrat (3) recouverte du vernis encore humide, et
éventuellement les zones non recouvertes de vernis,
- un poste équipé du système de récupération (74),
- un poste de séchage (75) comportant un four de séchage à infra rouge ou UV ;
le contrôle des moyens de commande du poste de pose en fonction de la position du substrat, du poste de lecture et du poste de séchage et/ou la gestion des informations captées aux différents postes de travail pour coordonner les opérations étant effectué par les moyens informatiques de gestion en fonction d'un fichier de programmation.

15. Dispositif selon la revendication 14, **caractérisée en ce qu'**un poste de nettoyage (76) de la surface d'impression du substrat (3) est intégré après le poste de séchage (75).

16. Dispositif selon les revendications 14 à 15, **caractérisée en ce qu'**elle comporte un bac de récupération pour les paillettes (5) sensibles aux champs électriques échappées par débordement sur le substrat.

17. Dispositif selon l'une quelconque des revendications 14 à 16, **caractérisée en ce que** le substrat (3) peut être recouvert de façon continue ou discontinue par le poste de pose correspondant (72) d'un vernis liant au substrat (3) les paillettes (5) en contact avec le vernis, les paillettes (5), enlevées par le poste équipé d'un système de récupération (74), appartenant aux zones non recouvertes de vernis ou appartenant à la couche de paillettes (5) n'étant pas en contact avec le vernis.

## Patentansprüche

1. Baugruppe, umfassend ein Substrat (3), das ein gedrucktes Motiv umfasst, realisiert mit einem viskosen feuchten Lack, Flocken (5), die sich elektrisch aufladen können, und ein Rückgewinnungssystem (74) für Flocken (5), die sich elektrisch aufladen können, gleichmäßig und nicht haftend auf das Substrat (3) abgesetzt, **dadurch gekennzeichnet, dass** das Rückgewinnungssystem (74) Folgendes umfasst:
- zwei elektrostatische Vorrichtungen (20, 21), die jeweils wenigstens eine leitende Fläche (200, 210) aufweisen, platziert gegenüber und auf beiden Seiten eines mit Flocken (5) bedeckten isolierenden Substrats (3), wobei die elektrostatische Vorrichtung (21) gegenüber der Oberfläche des Substrats (3) niemals mit dem Substrat (3) in Kontakt kommt,
- wenigstens eine Ladevorrichtung (1), die die Erzeugung von wenigstens einem variablen elektrischen Potential auf jeder leitenden Fläche (200, 210) gewährleistet, auf eine solche Weise, dass die zugewandten Flächen auf beiden Seiten des Substrats (3), im Wesentlichen in der Ebene des Substrats (3), abwechselnde elektrische Polaritäten von wenigstens einer selben Zone (Z) des Substrats (3) und/oder von auf diese Zone (Z) des Substrats (3) abgesetzten Flocken (5) erzeugen,
- wenigstens eine Vorrichtung (41) zum Reinigen von wenigstens einer leitenden Fläche (210) der elektrostatischen Vorrichtung (21) in relativer Bewegung mit Bezug auf die elektrostatische Vorrichtung (21),
- wenigstens ein Rückgewinnungsreservoir (4) für die Flocken (5), die für die elektrischen Felder empfindlich sind, die an den leitenden Flächen (210) der elektrostatischen Vorrichtung (21) gegenüber der Oberfläche des behandelten Substrats (3) gehaftet haben.

2. Baugruppe nach Anspruch 1, **dadurch gekennzeichnet, dass** die elektrostatische Fläche gegenüber auf das Substrat (3) abgesetzten Flocken (5) mit einer elektrisch isolierenden Schicht bedeckt ist.

3. Baugruppe nach Anspruch 1 oder 2, **dadurch gekennzeichnet, dass** die beide elektrostatischen Vorrichtungen (20, 21) zwei in entgegengesetzten Richtungen rotierende Zylinder sind, die jeweils auf ihrer Peripherie eine Mehrzahl von leitenden Flächen (200, 210) aufweisen, die parallel zur Rotationsachse des Zylinders angeordnet sind, wobei zwei leitende Flächen (200, 210) neben einem selben Zylinder mit variablen elektrischen Potentialen versorgt werden und durch eine neutrale Zone (220) getrennt sind, so dass die leitenden Flächen (200, 210) gegenüber und auf beiden Seiten des Substrats (3) an wenigstens einer Zone (Z) des Substrats (3) und/oder den in der Zone (Z) des Substrats (3) abgesetzten Flocken (5) abwechselnde elektrische Polaritäten erzeugen, wobei das Substrat (3) von Antriebsmitteln über einen zwischen zwei Zylindern (20, 21) gegenüber beiden Seiten des Pfades des Substrats (3) passierenden Pfad mit einer Geschwindigkeit mitgeführt wird, die geringer ist als die Rotationsgeschwindigkeit der Zylinder.

4. Baugruppe nach einem der Ansprüche 1 bis 3, **dadurch gekennzeichnet, dass** das zwischen den beiden leitenden Flächen (200, 210) gegenüber und gesteuert durch den Controller (70) existierende elektrische Feld 1 bis 10.000 kV/m und vorzugsweise 20 bis 2.000 kV/m beträgt.

5. Baugruppe nach den Ansprüchen 1 bis 4, **dadurch gekennzeichnet, dass** die elektrostatischen Vorrichtungen (20, 21) auf beiden Seiten des Substrats (3) an einer Vorrichtung montiert sind, die das Variieren ihres Abstands zulässt, um ihn an die Dicke des Substrats (3) anzupassen.

6. Baugruppe nach den Ansprüchen 1 bis 5, **dadurch gekennzeichnet, dass** die Frequenz eines Modifkationszyklus des elektrischen Potentials auf den zugewandten leitenden Flächen (200, 210), gesteuert durch den Controller (70), 1 bis 100 Hz beträgt.

7. Baugruppe nach Anspruch 1, **dadurch gekennzeichnet, dass** die für die elektrischen Felder empfindlichen Flocken (5) nach dem Zerkleinern oder Granulieren einer Folie aus Polymer- und/oder Plastikmaterial, metallisiert oder nicht, erhalten werden.

8. Baugruppe nach Anspruch 1, **dadurch gekennzeichnet, dass** die für elektrische Felder empfindlichen Flocken (5) nach dem Zerkleinern oder Granulieren einer Metallfolie erhalten werden.

9. Baugruppe nach den Ansprüchen 1 und 8, **dadurch gekennzeichnet, dass** die für elektrische Felder empfindlichen Flocken (5) eine Größe zwischen 10 und 1000 Mikrometer und vorzugsweise eine Größe zwischen 30 und 100 Mikrometer haben.

10. Baugruppe nach den Ansprüchen 1 und 7 bis 9, **dadurch gekennzeichnet, dass** die für elektrische Felder empfindlichen Flocken (5) mit einem durch Wärme aktivierten Bindemittel überzogen sind.

11. Verfahren zum Rückgewinnen von für elektrische Felder empfindliche Flocken, gleichmäßig abgesetzt auf ein Substrat (3), das ein gedrucktes Motiv aufweist, erzeugt mit einem viskosen feuchten Lack, **dadurch gekennzeichnet, dass** es Folgendes beinhaltet:
a. einen Schritt des Ladens der leitenden Flächen (200, 210) der elektrostatischen Vorrichtungen (20, 21), um eine selbe Zone (Z) des Substrats (3) und/oder von auf die Zone (Z) abgesetzten Flocken (5) zu polarisieren und eine elektrische Potentialdifferenz zwischen wenigstens zwei den beiden Seiten des Substrats (3) zugewandten leitenden Flächen (200, 210) zu erzeugen,
b. einen Schritt des Reinigens der leitenden Flächen (210) der elektrostatischen Vorrichtung (21), um Flocken (5) zu eliminieren, die von den leitenden Flächen (210) der elektrostatischen Vorrichtung (21) gegenüber der durch die Vorrichtung behandelten Oberfläche des Substrats (3) angezogen werden,
c. einen Schritt des Rückgewinnens, in einem Reservoir (4), von Flocken, die an den leitenden Flächen (210) der elektrostatischen Vorrichtung (21) gegenüber der Fläche des durch die Vorrichtung behandelten Substrats (3) gehaftet haben,
d. einen Schritt des Ladens der leitenden Flächen (200, 210) der elektrostatischen Vorrichtung (20, 21), um die Werte der elektrischen Potentiale zu modifizieren, die an den den beiden Seiten des Substrats (3) zugewandten leitenden Flächen (200, 210) existieren, mit einer Modifikationsgeschwindigkeit, die größer ist als die Bewegungsgeschwindigkeit des Substrats (3), um die Umkehr der Polarität von wenigstens einer selben Zone (Z) des Substrats (3) und/oder von auf die Zone (Z) abgesetzten Flocken (5) zu bewirken,
e. einen Schritt des zyklischen Wiederholens der Schritte b bis d bis zur vollständigen Rückgewinnung der Flocken (5), die nicht an der Druckfläche des Substrats (3) angehaftet haben.

12. Verfahren nach dem vorherigen Anspruch, **dadurch gekennzeichnet, dass** der Zyklus zum Umkehren der elektrischen Polarität von wenigstens einer selben Zone (Z) des Substrats (3) und/oder von auf die Zone (Z) des Substrats (3) abgesetzten Flocken (5) durch eine Rotation von auf beiden Seiten des Substrats (3) positionierten zwei Zylindern in entgegengesetzten Richtungen gewährleistet wird, wobei jeder Zylinder von einer Mehrzahl von leitenden Flächen (200, 210) auf seiner Peripherie gebildet wird, die parallel zur Rotationsachse des Zylinders angeordnet sind, wobei zwei leitende Flächen (200, 210) neben einem selben Zylinder mit variablen Potentialen versorgt werden und durch eine neutrale Zone (220) getrennt sind, so dass die leitenden Flächen (200, 210) gegenüber beiden Seiten des Substrats (3) an den Flocken (5) und/oder dem Substrat (3) abwechselnde elektrische Polaritäten erzeugen, wobei das Substrat (3) von Antriebsmitteln über einen zwischen zwei leitenden Flächen (200, 210) gegenüber beiden Seiten passierenden Pfad des Substrats (3) mit einer Geschwindigkeit mitgeführt werden, die geringer ist als die Rotationsgeschwindigkeit der Zylinder.

13. Verfahren nach dem vorherigen Anspruch, **dadurch gekennzeichnet, dass** das Verhältnis zwischen der absoluten Rotationsgeschwindigkeit der Zylinder (V₂) und der Translationsgeschwindigkeit des Substrats (V₁) gleich oder größer ist als 2π/α, wobei α der Winkel eines Winkelsektors ist, in dem wenigstens eine leitende Fläche (200, 210) enthalten ist.

14. Vorrichtung, die eine Baugruppe nach Anspruch 1 und eine digitale Maschine zum Strahlen von viskoser Materie umfasst, die ein Motiv aus viskoser Materie auf eine Fläche des Substrats (3) in Konformität mit einem digitalen Bild absetzen kann und ein Ein- und ein Ausgangsmagazin umfasst, ein Informatikmittel (70) zum Verwalten der Operationen an jeder der Arbeitsstationen, ein Mittel zum Bewegen des Substrats zwischen den verschiedenen Arbeitsstationen, ein Mittel zum Ergreifen und Übertragen des Substrats (3), des Eingangsmagazins zum Bewegungsmittel und des Bewegungsmittels zum Ausgangsmagazin,
**dadurch gekennzeichnet, dass die digitale Maschine** wenigstens Folgendes umfasst:
- eine Lesestation, die wenigstens eine Position des Substrats und/oder auf dem Substrat markierte Bezugspunkte lesen und bestimmen kann,
- eine Station (72) zum Absetzen des viskosen Motivs, gebildet wenigstens aus einer Serie von Düsen und Tintenstrahlköpfen, die gemäß einer Rampe angeordnet sind, wobei jede(r) Düse oder Tintenstrahlkopf separat durch die Befehlsmittel pilotgesteuert wird, und versorgt von einem Reservoir, das Produkt von mittlerer oder hoher Viskosität enthält, zum Projizieren auf das Substrat während einer relativen Bewegung zwischen dem Substrat und der Absetzstation, die das Produkt in einer bestimmten Zone des Substrats in Konformität mit den in den Informatikmitteln gespeicherten Informationen absetzen kann, die von den Befehlsmitteln empfangen werden, wobei diese Informationen ein gewünschtes digitales Bild repräsentieren,
- eine Station (73) zum Absetzen von festen Flocken (5), die für die elektrischen Felder empfindlich sind, so dass die gesamte Oberfläche des mit dem noch feuchten Lack bedeckten Substrats (3) und eventuell die nicht mit Lack bedeckten Zonen gleichmäßig mit Flocken (5) bedeckt werden kann/können,
- eine Station, die mit dem Rückgewinnungssystem (74) ausgestattet ist,
- eine Trocknungsstation (75), die einen Infrarot- oder UV-Trocknungsofen umfasst;
wobei die Steuerung der Befehlsmittel der Absetzstation in Abhängigkeit von der Position des Substrats, der Lesestation und der Trocknungsstation und/oder der Verwaltung der an den verschiedenen Arbeitsstationen erfassten Informationen zum Koordinieren der Operationen durch die Informatikmittel zum Verwalten in Abhängigkeit von einer Programmierungsdatei bewirkt werden.

15. Vorrichtung nach Anspruch 14, **dadurch gekennzeichnet, dass** eine Station (76) zum Reinigen der Druckfläche des Substrats (3) hinter der Trocknungsstation (75) integriert ist.

16. Vorrichtung nach den Ansprüchen 14 bis 15, **dadurch gekennzeichnet, dass** sie einen Rückgewinnungsbehälter für die für elektrische Felder empfindlichen Flocken (5) umfasst, die durch Überlaufen auf dem Substrat entweichen.

17. Vorrichtung nach einem der Ansprüche 14 bis 16, **dadurch gekennzeichnet, dass** das Substrat (3) auf kontinuierliche oder diskontinuierliche Weise durch die entsprechende Station (72) zum Absetzen eines Lacks bedeckt werden kann, der die Flocken (5) in Kontakt mit dem Lack mit dem Substrat (3) verbindet, wobei die Flocken (5), die durch die mit einem Rückgewinnungssystem (74) ausgestattete Station entfernt werden, zu den nicht mit Lack bedeckten Zonen gehören oder zu der Schicht von Flocken (5) gehören, die nicht mit dem Lack in Kontakt sind.

## Claims

1. Assembly including a substrate (3) comprising a printed motif produced with a wet viscous lacquer, glitter (5) capable of being electrically charged and a recovery system (74) for glitter (5) capable of being electrically charged, deposited uniformly and not adhering to the substrate (3), **characterised in that** the recovery system (74) comprises:
- two electrostatic devices (20, 21) each containing at least one conductive surface (200, 210), placed opposite and on either side of an insulating substrate (3) covered with glitter (5), the electrostatic device (21) opposite the surface of the substrate (3) never coming into contact with said substrate (3),
- at least one charging device (1) ensuring the generation of at least one variable electric potential on each conductive surface (200, 210), in such a way that the opposed surfaces on either side of the substrate (3), substantially in the plane of the substrate (3), create alternation of the electrical polarity of at least the same zone (Z) of the substrate (3) and/or of the glitter (5) deposited on this zone (Z) of the substrate (3),
- at least one device (41) for cleaning at least one conductive surface (210) of the electrostatic device (21), in relative displacement in relation to the electrostatic device (21),
- at least one recovery tank (4) for the glitter (5) sensitive to electrical fields which has adhered to the conductive surfaces (210) of the electrostatic device (21) opposite the treated surface of the substrate (3).

2. Assembly according to claim 1, **characterised in that** the electrostatic device opposite the glitter (5) deposited on the substrate (3) is covered with an electrically insulating layer.

3. Assembly according to claim 1 or 2, **characterised in that** the two electrostatic devices (20, 21) are two counter-rotating cylinders, each comprising on its periphery a plurality of conductive surfaces (200, 210) arranged parallel to the axis of rotation of the cylinder, two adjacent conductive surfaces (200, 210) of the same cylinder being supplied with variable electric potentials and being separated by a neutral zone (220), so that the opposed conductive surfaces (200, 210) on either side of the substrate (3) create alternation of electrical polarities at the level of at least one zone (Z) of the substrate (3) and/or of the glitter (5) deposited on said zone (Z) of the substrate (3), the substrate (3) being driven by drive means along a path passing between two opposed cylinders (20, 21) on either side of the path of the substrate (3) at a speed lower than the speed of rotation of the cylinders.

4. Assembly according to claims 1 to 3, **characterised in that** the electrical field existing between two opposed conductive surfaces (200, 210) and controlled by the control computer (70) is between 1 and 10,000 kV/m, and preferably between 20 and 2,000 kV/m.

5. Assembly according to claims 1 to 4, **characterised in that** the electrostatic devices (20, 21) on either side of the substrate (3) are mounted on a device allowing variation of the distance between them, to adapt it to the thickness of the substrate (3).

6. Assembly according to claims 1 to 5, **characterised in that** the frequency of a cycle of modification of the electric potential on the opposed conductive surfaces (200, 210), controlled by the control computer (70), is between 1 and 100 Hz.

7. Assembly according to claim 1, **characterised in that** the glitter (5) sensitive to electrical fields is obtained further to the crushing or granulation of a film of polymer material and/or plastic, which may or may not be metallised.

8. Assembly according to claim 1, **characterised in that** the glitter (5) sensitive to electrical fields is obtained further to the crushing or granulation of a metallic film.

9. Assembly according to claims 1 and 8, **characterised in that** the glitter (5) sensitive to electrical fields has a size of between 10 and 1000 micrometres, and preferably a size of between 30 and 100 micrometres.

10. Assembly according to claims 1 and 7 to 9, **characterised in that** the glitter (5) sensitive to electrical fields is coated with a heat-activated binder.

11. Method for the recovery of glitter sensitive to electrical fields, deposited uniformly on a substrate (3) comprising a printed motif produced with a wet viscous lacquer, **characterised in that** it comprises:
a. a step of charging the conductive surfaces (200, 210) of the electrostatic devices (20, 21), so as to polarise the same zone (Z) of the substrate (3) and/or of the glitter (5) deposited on said zone (Z), and to create an electric potential difference between at least two opposed conductive surfaces (200, 210) on either side of the substrate (3),
b. a step of cleaning the conductive surfaces (210) of the electrostatic device (21) for elimination of the glitter (5) attracted by the conductive surfaces (210) of the electrostatic device (21) opposite the surface of the substrate (3) treated by the device,
c. a step of recovery in a tank (4) of the glitter which has adhered to the conductive surfaces (210) of the electrostatic device (21) opposite the surface of the substrate (3) treated by the device,
d. a step of charging the conductive surfaces (200, 210) of the electrostatic devices (20, 21), so as to modify the electric potential values existing on the opposed conductive surfaces (200, 210) on either side of the substrate (3), with a speed of modification greater than the speed of displacement of the substrate (3), in order to induce reversal of the polarity of at least the same zone (Z) of the substrate (3) and/or of the glitter (5) deposited on said zone (Z),
e. a step of cyclic repetition of steps b to d, until full recovery of the glitter (5) which has not adhered to the print surface of the substrate (3).

12. Method according to the preceding claim, **characterised in that** the cycle of reversal of the electrical polarity of at least the same zone (Z) of the substrate (3) and/or of the glitter (5) deposited on said zone (Z) of the substrate (3) is ensured by the counter-rotation of two cylinders positioned on either side of the substrate (3), each cylinder consisting of a plurality of conductive surfaces (200, 210) on its periphery, arranged parallel to the axis of rotation of the cylinder, two adjacent conductive surfaces (200, 210) of the same cylinder being supplied with variable potentials and being separated by a neutral zone (220), so that the opposed conductive surfaces (200, 210) on either side of the substrate (3) create alternation of electrical polarity at the level of the glitter (5) and/or of the substrate (3), the substrate (3) being driven by drive means along a path passing between two opposed conductive surfaces (200, 210) on either side of the substrate (3) at a speed lower than the speed of rotation of the cylinders.

13. Method according to the preceding claim, **characterised in that** the ratio between the absolute speed of rotation of the cylinders (V₂) and the speed of translation of the substrate (V₁) is greater than or equal to 2π/α, α being the angle of an angular sector in which is included at least one conductive surface (200, 210).

14. Device including an assembly according to claim 1 and a digital machine with a jet of viscous material capable of applying a motif of viscous material to one face of the substrate (3) in accordance with a digital image and including an input magazine and an output magazine, a computer means (70) for managing the operations at each of the work stations, a means for displacement of the substrate between the different work stations, a means for gripping and transfer of the substrate (3), from the input magazine towards the means of displacement and from the means of displacement towards the output magazine, **characterised in that** the digital machine comprises at least:
- a reading station capable of reading and determining at least one position of the substrate and/or markers marked on the substrate,
- a station (72) for applying the viscous motif, composed at least of a series of ink jet nozzles or heads arranged along a ramp, each ink jet nozzle or head being directed separately by control means, and supplied by a tank containing a product of medium or high viscosity to be sprayed onto the substrate during relative displacement between the substrate and the applying station, capable of carrying out application of the product in a given zone of the substrate, in accordance with information stored in the computer means and received by the control means, this information representing a desired digital image,
- a station (73) for applying solid glitter (5) sensitive to electrical fields, capable of uniformly covering with glitter (5) the whole of the surface of the substrate (3) covered with lacquer which is still wet, and possibly zones not covered with lacquer,
- a station equipped with the recovery system (74),
- a drying station (75) comprising an infrared or UV drying kiln;
control of the means for control of the applying station as a function of the position of the substrate, the reading station and the drying station and/or management of the information picked up at the different work stations in order to coordinate the operations being carried out by the managing computer means as a function of a programming file.

15. Device according to claim 14, **characterised in that** a station (76) for cleaning the print surface of the substrate (3) is integrated after the drying station (75).

16. Device according to claims 14 to 15, **characterised in that** it comprises a recovery tank for the glitter (5) sensitive to electrical fields which has escaped by overflow on the substrate.

17. Device according to any one of claims 14 to 16, **characterised in that** the substrate (3) can be covered continuously or discontinuously by the corresponding applying station (72) with a lacquer which binds to the substrate (3) the glitter (5) in contact with the lacquer, the glitter (5), removed by the station equipped with a recovery system (74), belonging to the zones not covered with lacquer or belonging to the layer of glitter (5) not in contact with the lacquer.
